# EUROPÄISCHE PATENTSCHRIFT

(11) **EP 0 981 014 B1**
(45) Veröffentlichungstag und Bekanntmachung des Hinweises auf die Patenterteilung: **16.04.2003**
(21) Anmeldenummer: 98810793.4
(22) Anmeldetag: 18.08.1998
(51) Int. Cl.: F22B 29/06, F22B 37/48, F01K 23/10

(54) **Dampfkraftanlage und Verfahren zum Anfahren und zur Reinigung deren Dampf-Wasserkreislaufs**
Power plant and process for starting and for purification of its water-steam cycle
Centrale d'énergie et procédé pour sa mise en marche et pour la purification de son cycle eau-vapeur

(43) Veröffentlichungstag der Anmeldung: 23.02.2000
(73) Patentinhaber: ALSTOM (Switzerland) Ltd, 5401 Baden (CH)
(72) Erfinder: Liebig, Erhard, Dr., 79725 Laufenburg-Binzgen (DE)

(56) Entgegenhaltungen:
- EP-A- 0 359 735
- EP-A- 0 561 220
- EP-A- 0 777 035
- DE-A- 19 544 225
- US-A- 3 021 824

## Beschreibung

Die vorliegende Erfindung betrifft eine Dampferzeugungs- und Kreislaufanlage mit einem Zwangsdurchlaufdampferzeuger, der mindestens einen Verdampfer, eine Abscheideflasche, einen Entspannungstank und eine zum Verdampfer verlaufende Speiseleitung mit einer Speiseeinheit aufweist, von welcher Abscheideflasche eine Dampfaustrittsleitung zu einer Dampfverarbeitungsstelle wegführt, welche Abscheideflasche über eine Zufuhrleitung mit dem Verdampfer verbunden ist. Sie betrifft weiter ein Verfahren zum Betrieb einer solchen Anlage während einem Kaltstart bei genügender Qualität des Arbeitsmediums des Dampf-Wasserkreislaufes, ein Verfahren zum Reinigen des Dampfwasserkreislaufes während einem Kaltstart bei ungenügender Qualität des Arbeitsmediums des Dampf-Wasserkreislaufes, ein Verfahren zum Betrieb während einem Warmstart bei genügender Qualität des Arbeitsmediums und ein Verfahren zum Reinigen des Dampf-Wasserkreislaufes während einem Warmstart, Voll- oder Teillastbetrieb bei ungenügender Qualität des Arbeitsmediums.

### Stand der Technik

Ein Verfahren zum Betreiben einer Anlage zur Dampferzeugung ist in EP 0 561 220 beschrieben.

Verunreinigungen im Dampf-Wasserkreislauf von Dampferzeugungs- und Kreislaufanlagen, beispielsweise Dampfkraftwerken können zu Ablagerungen und Korrosion, in deren Folge zu Betriebsstörungen und Schäden führen. Deshalb muss das Betriebsmedium von solchen Anlagen gereinigt werden.

In Anlagen mit Trommelkesseln werden Verunreinigungen durch die Abschlämmung des Kesselwassers entfernt. Diese stützt sich auf das folgende Prinzip: in der Kesseltrommel erfolgt eine Verdampfung des Wassers. Nicht-flüchtige Substanzen verbleiben im Kesselwasser und konzentrieren sich dadurch auf. Mit dem Abschlämmen des Kesselwassers werden diese Substanzen somit in konzentrierter Form und somit effizient aus dem Kreislauf entfernt.

In Anlagen mit Zwangsdurchlaufkesseln kann kein Wasser abgeschlämmt werden: das Speisewasser tritt in den Kessel ein und verlässt ihn als Dampf. Folglich verbleiben alle nicht-flüchtigen Substanzen im Kessel. So sind Ablagerungen von Eisenoxiden im Verdampferteil denn auch nicht unüblich. Im Falle von Zwangsdurchlaufkesseln werden daher üblicherweise im Kreislauf Kondensatreinigungsanlagen eingesetzt, in welchen das Kondensat vor Rückführung in den Dampferzeuger filtriert und gegebenenfalls mittels Ionentauscher auch entsalzt wird.

Beim Kaltstart und Abfahren von Zwangsdurchlaufkesseln, während Verdampferinstabilitäten und während einem Teillastbetrieb, während welchen Zuständen Nassdampf in den Abscheider gelangt, erfolgt eine Rezirkulation des Kesselwassers mittels einer Pumpe. Es erfolgt somit eine Umwälzung während dem An- und Abfahren, wozu das Wasserniveau im Abscheider einen Sollwert erreichen muss. Mit steigender Beheizung des Kessels nimmt die Dampferzeugung zu und entsprechend nimmt die Umwälzmenge ab.

Bei Zwangsdurchlaufkesseln gelangt nach einer bestimmten Heizleistung überhitzter Dampf in den Abscheider, so dass ein reiner Zwangsdurchlaufbetrieb erfolgen kann.

### Darstellung der Erfindung

Der Erfindung liegt die Aufgabe zugrunde, eine Dampferzeugungsanlage zu schaffen, welche, wenn als Zwangsdurchlaufkessel ausgebildet, keine Kondensatreinigungsanlage und keine Pumpe zur Rezirkulation benötigt, und mit welcher sich ein Anfahren mit einem Reinigen kombinieren lässt.

Erfindungsgemäss wird dies mit einer Dampferzeugungsanlage erreicht, bei welcher die Abscheideflasche
- über einen mit einem ersten Regelventil ausgerüsteten Rezirkulationsleitungsabschnitt mit einem ersten Wasserbehältnis in Verbindung steht,
- über einen weiteren, mit einem zweiten Regelventil ausgerüsteten Leitungsabschnitt mit einem zweiten Wasserbehältnis in Verbindung steht,
- über einen dritten, mit einem dritten Regelventil ausgerüsteten Leitungsabschnitt mit dem Entspannungstank in Verbindung steht,
- über einen vierten, mit einem vierten Regelventil ausgerüsteten Leitungsabschnitt ebenfalls mit dem Entspannungstank in Verbindung steht,
- wobei im Betrieb der Dampferzeugungsanlage der Druck im ersten Wasserbehältnis höher als der Druck im zweiten Wasserbehältnis ist.

Das Wasserbehältnis mit einem ersten Druck kann beispielsweise eine ND-Dampftrommel, ein Speisewasserbehälter oder ein Vorwärmer der Anlage sein. Das Wasserbehältnis mit dem niedrigeren, d.h. zweiten Druck kann beispielsweise der Hotwell eines Kondensators einer von der Dampfkesselanlage gespiesenen Dampfturbogruppe sein, ein Speisewasserbehälter oder ein Rohwassertank.

Das Verfahren zum Betrieb dieser Anlage während einem Kaltstart bei genügender Qualität des Arbeitsmediums des Dampf-Wasserkreislaufes zeichnet sich dadurch aus, dass das zweite Regelventil des weiteren Leitungsabschnittes geöffnet wird und das erste, dritte und vierte Regelventil geschlossen werden, so dass der Wasseranteil in der Abscheideflasche durch den weiteren Leitungsabschnitt in das zweite Wasserbehältnis abgeleitet wird.

Weiter zeichnet sich das Verfahren zum Betrieb dieser Anlage zum Reinigen des Arbeitsmediums des Dampf-Wasserkreislaufs während einem Kaltstart bei ungenügender Qualität des Arbeitsmediums des Dampf-Wasserkreislaufs dadurch aus, dass das dritte Regelventil im dritten, als Abschlämmleitung für einen grossen Mengenstrom bei kleiner Druckdifferenz ausgebildeten Leitungsabschnitt geöffnet wird und das erste, zweite und vierte Regelventil geschlossen werden, so dass der Wasseranteil ungenügender Qualität in der Abscheideflasche durch den dritten Leitungsabschnitt in den Entspannungstank abgeleitet wird.

Das Verfahren zum Betrieb der Anlage während einem Warmstart bei genügender Qualität des Arbeitsmediums des Dampf-Wasserkreislaufes, wobei der Druck in der Abscheideflasche höher als der Druck im ersten Wasserbehältnis ist, zeichnet sich dadurch aus, dass das erste Regelventil im Rezirkulationsleitungsabschnitt geöffnet wird und das zweite, dritte und vierte Regelventil geschlossen werden, so dass der Wasseranteil in der Abscheideflasche aufgrund der Druckdifferenz zwischen derselben und dem ersten Wasserbehältnis durch den Rezirkulationsleitungsabschnitt in das erste Wasserbehältnis strömt.

Das Verfahren zum Betrieb der Anlage zum Reinigen des Dampf-Wasserkreislaufes während einem Warmstart, Voll- oder Teillastbetrieb bei ungenügender Qualität des Arbeitsmediums des Wasser-Dampfkreislaufes zeichnet sich dadurch aus, dass der Verdampfer so beaufschlagt wird, dass Nassdampf in die Abscheideflasche gelangt, und dass das vierte Regelventil im vierten, als Abschlämmleitung für einen kleinen Massenstrom bei grosser Druckdifferenz ausgebildeten Leitungsabschnitt geöffnet wird und das erste, zweite und dritte Regelventil geschlossen werden, so dass der Wasseranteil ungenügender Qualität in der Abscheideflasche durch den vierten Leitungsabschnitt in den Entspannungstank abgeleitet wird.

Die Vorteile der Erfindung sind im wesentlichen darin zu sehen, dass im Wasser-Dampfkreislauf keine Kondensatreinigungsanlage notwendig ist. Das Anfahren und der Teillast-Betrieb erfolgt nicht mit dem bekannten, klassischen Umwälzbetrieb, insbesondere ist dazu keine Pumpe notwendig und es müssen keine grösseren Schalthandlungen vorgenommen werden. Weiter kann das Reinigen mit dem Anfahren, insbesondere Kaltanfahren der Anlage kombiniert werden.

### Kurze Beschreibung der Zeichnung

In der Zeichnung ist ein Ausführungsbeispiel der Erfindung anhand eines thermischen Kraftwerkes rein schematisch dargestellt. Es sind nur die für das Verständnis der Erfindung wesentlichen Elemente dargestellt.

### Weg zur Ausführung

Im Dampferzeuger 1 des thermischen Kraftwerkes, der mit Brennern ausgerüstet sein kann oder durch die Abgase mindestens einer Gasturbine durchströmt sein kann, d.h. als Abhitze-Dampferzeuger ausgebildet ist, wird der Dampf für die Dampfturbine 2 erzeugt, der vom Dampferzeuger 1 durch die Frischdampfleitung 3 der Dampfturbine 2 zugeführt wird. Die Dampfturbine 2 treibt einen Generator 4. Der Abdampf der Dampfturbine 2 wird dem Kondensator 5 mit einem Hotwell 6 zugeführt. Die Speisewasserpumpe ist mit der Bezugsziffer 28 bezeichnet.

In vereinfachter Weise sind im Dampferzeuger 1 ein ND-Economiser 7, ein ND-Verdampfer 26, ein HD-Economiser 27, ein HD-Verdampfer 8 und ein Überhitzer 9 dargestellt, an welchem Überhitzer 9 die Frischdampfleitung 3 zur Dampfturbine 2 anschliesst. Die Niederdrucktrommel ist mit der Bezugsziffer 10 angedeutet. Von der Niederdrucktrommel 10 verläuft eine Niederdruckdampfleitung 29 zur Dampfturbine 2. Eine Speiseeinheit 11, bestehend aus Speisepumpe und zugehörigem Regelventil, fördert das Wasser aus der ND-Trommel 10 durch die Leitung 12, dem HD-Economiser 27 und HD-Verdampfer 8 zu einer Abscheideflasche 13, auch Separator genannt. Von der Abscheideflasche 13 verläuft bei der gezeichneten Ausführung eine Dampfleitung 14 zum Überhitzer 9, von welchem die Frischdampfleitung 3 zur Dampfturbine 2 führt. Bei anderen, nicht gezeigten Ausführungen führt die Dampfleitung 14 nicht zu einem Überhitzer 9 und einer Dampfturbine 2 als Dampfverarbeitungsstellen, sondern beispielsweise zu einem nicht mit einer Energieerzeugung verbundenen Dampfnetz als Dampfverarbeitungsstelle.

Gemäss der Zeichnungsfigur ist unten an der Abscheideflasche 13 eine Ausströmleitung 15 angeschlossen, von welcher verschiedene Leitungsabschnitte 16, 18 und 20 abzweigen, und,die sich weiter in einem Leitungsabschnitt 25 fortsetzt. Es ist offensichtlich, dass jeder Leitungsabschnitt 16, 18, 20, 25 einzeln und für sich separat an der Abscheideflasche 13 angeschlossen sein kann. Entscheidend ist lediglich, dass die Abscheideflasche 13 über verschiedene Leitungsabschnitte mit weiteren Anlageteilen in Verbindung steht.

Von der Ausströmleitung 15 zweigt ein Rezirkulationsleitungsabschnitt 16 ab, in welchem ein erstes Regelventil 17 angeordnet ist und der zur ND-Trommel 10 zurück verläuft.

Die Ausströmleitung 15 setzt sich über einen weiteren Leitungsabschnitt 25 zum Hotwell des Kondensators 5 fort. In diesem weiteren Leitungsabschnitt 25 ist ein zweites Regelventil 23 angeordnet.

Die ND-Trommel 10 ist somit im Betrieb der Anlage ein Wasserbehältnis mit einem ersten Druck, der niedriger als der Druck in der Abscheideflasche 13 ist, und der Hotwell 6 ein Wasserbehältnis mit einem zweiten Druck, der niedriger als der erste Druck ist.

Als Wasserbehältnis mit einem ersten Druck kann bei weiteren Ausführungen auch eine ND-Trommel, ein Speisewasserbehälter oder ein Vorwärmer dienen.

Als Wasserbehältnis mit einem zweiten, tieferen Druck können der Kondensator, bei dem sogar Vakuum vorherrscht, ein weiterer Speisewasserbehälter oder ein Rohwassertank dienen.

Von der Ausströmleitung 15 zweigt ein dritter Leitungsabschnitt 18 als Abschlämmleitung mit einem dritten Regelventil 19 und ein vierter Leitungsabschnitt 20 als zweite Abschlämmleitung mit einem vierten Regelventil 21 zu einem Entspannungstank 22 ab, der auch als Blowdown Tank bezeichnet wird.

Die erstgenannte Abschlämmleitung, d.h. der dritte Leitungsabschnitt 18 ist für einen grösseren Massenstrom bei einer ersten, kleinen Druckdifferenz zwischen der Abscheideflasche 13 und dem Entspannungstank 22, und die zweitgenannte Abschlämmleitung, d.h. der vierte Leitungsabschnitt 20 für einen kleineren Massenstrom bei einer zweiten Druckdifferenz, die grösser als die erste Druckdifferenz ist, ausgebildet.

Die gezeigte Anlage lässt sich nun wie folgt betreiben.

Es sei angenommen, dass die Wasserqualität ungenügend ist und das Kraftwerk mit einem Kaltstart in Betrieb gesetzt wird.

Grundsätzlich ist während einer ersten Zeitspanne die Druckdifferenz zwischen der Abscheideflasche 13 und der Niederdrucktrommel 10 für eine Rezirkulation durch die Rezirkulationsleitung 16 ungenügend. Die Speiseeinheit 11 wird nun derart betrieben, dass der HD-Verdampfer 8 mit ca. 30 % des nominalen Wasserstromes (im Vergleich mit Vollastbetrieb) durchströmt wird.

Das dritte Regelventil 19 im dritten Leitungsabschnitt 18 ist in der Offenstellung, das erste Regelventil 17 im Rezirkulationsleitungsabschnitt 16 vor der Niederdrucktrommel 10, das zweite Regelventil 23 im weiteren Leitungsabschnitt 25 vor dem Hotwell 6 und das vierte Regelventil 21 im vierten Leitungsabschnitt 20 vor dem Entspannungstank 22 sind geschlossen.

Der dritte Leitungsabschnitt 18 ist für einen grossen Massenstrom bei kleiner Druckdifferenz zwischen Abscheideflasche 13 und Entspannungstank 22 ausgelegt, und damit kann das Wasser solange abgezogen werden, bis eine genügende Wasserqualität vorliegt. Das unten aus dem Entspannungstank 22 ausströmende Wasser wird in bekannter Weise in eine Aufbereitungsanlage abgeführt. Der sich bei Temperaturen über 100°C bildende Dampf strömt durch den Auslass 24 aus dem Entspannungstank.

Wenn bei einem Kaltstart die Wasserqualität genügend ist, wobei wieder die Druckdifferenz für eine Rezirkulation von der Abscheideflasche 13 zur Niederdrucktrommel 10 zu klein ist, sind beide Regelventile 19,21 vor dem Entspannungstank 22 und das Regelventil 17 vor der ND-Trommel 10 geschlossen, und das Regelventil 23 im zum Hotwell 6 führenden Leitungsabschnitt 25 offen. Damit wird das Wasser aus der Abscheideflasche 13 in den Hotwell 6 des Kondensators 5 abgeführt und verbleibt damit im Dampf-Wasserkreislauf.

Bei einem Warmstart bei einer genügenden Wasserqualität, wobei der Druck in der Abscheideflasche 13 höher als der Druck in der Niederdrucktrommel 10 ist, wird das erste Regelventil 17 im Rezirkulationsabschnitt 16 geöffnet und das zweite Regelventil 23 im zum Hotwell 6 führenden weiteren Leitungsabschnitt 25, das dritte 19 und vierte Regelventil 21 vor dem Entspannungstank 22 werden geschlossen. In der Abscheidefla sche 13 befindliches bzw. in die Abscheideflasche 13 gelangendes Wasser kann so in die Niederdrucktrommel 10 allein durch die Druckdifferenz rezirkuliert werden und verbleibt somit im Dampf-Wasserkreislauf.

Ist die Wasserqualität (während einem Warmstart, aber auch bei einem Voll- oder Teillastbetrieb) ungenügend, wird die Speiseeinheit 11 bei einen im Vergleich mit dem Normalbetrieb erhöhten Durchsatz betrieben, so dass am Austritt des HD-Verdampfers 8 Nassdampf mit einem Wasseranteil des Dampfes von 5-20 % vorliegt. Die Druckdifferenz zwischen Abscheideflasche 13 und Entspannungstank 22 ist hoch, z.B. zwischen 60 und 180 bar.

Jetzt wird das vierte Regelventil 21 des vierten Leitungsabschnittes 20 vor dem Entspannungstank 22 geöffnet. Das dritte Regelventil 19 des dritten Leitungsabschnittes 18, das zweite Regelventil 23 vor dem Hotwell 6 und das erste Regelventil 17 vor der ND-Trommel 10 bleiben geschlossen.

Durch den Wasseranteil von 5-20 % des vom Verdampfer 8 kommenden Dampfes bildet sich in der Abscheideflasche 13 Wasser, das die Verunreinigungen enthält, welches Wasser durch den vierten Leitungsabschnitt 20 in den Entspannungstank 22 geführt wird. Dieser vierte Leitungsabschnitt 20 ist für einen kleinen Massenstrom bei grosser Druckdifferenz ausgelegt.

Es ist somit ersichtlich, dass eine Kondensatreinigungsanlage nicht mehr notwendig ist, dass keine Pumpe zwischen der Abscheideflasche 13 und der ND-Trommel notwendig ist und insbesondere, dass mit dieser Anlage ein Reinigen mit dem Anfahren kombiniert werden kann.

### Bezugszeichenliste

- 1: Dampferzeuger
- 2: Dampfturbine
- 3: Frischdampfleitung
- 4: Generator
- 5: Kondensator
- 6: Hotwell (zweites Wasserbehältnis)
- 7: ND-Economizer
- 8: HD-Verdampfer
- 9: Überhitzer
- 10: Niederdrucktrommel (erstes Wasserbehältnis)
- 11: Speiseeinheit
- 12: Leitung
- 13: Abscheideflasche
- 14: Dampfleitung
- 15: Ausströmleitung
- 16: Rezirkulationsleitung
- 17: erstes Regelventil
- 18: dritter Leitungsabschnitt (Abschlämmleitung)
- 19: drittes Regelventil
- 20: vierter Leitungsabschnitt (Abschlämmleitung)
- 21: viertes Regelventil
- 22: Entspannungstank
- 23: zweites Regelventil
- 24: Auslass
- 25: weiterer Leitungsabschnitt
- 26: ND-Verdampfer
- 27: HD-Economizer
- 28: Speisewasserpumpe
- 29: Niederdruckdampfleitung

## Patentansprüche

1. Dampferzeugungsanlage mit einem Zwangsdurchlaufdampferzeuger (1), der mindestens einen Verdampfer (8), eine Abscheideflasche (13) einen Entspannungstank (22) und eine zum Verdampfer (8) verlaufende Speiseleitung (12) mit einer Speiseeinheit (11) aufweist, von welcher Abscheideflasche (13) eine Dampfaustrittsleitung (14) zu einer Dampfverarbeitungsstelle wegführt, welche Abscheideflasche (13) über eine Zufuhrleitung mit dem Verdampfer (8) verbunden ist, **dadurch gekennzeichnet, dass** die Abscheideflasche (13)
- über einen mit einem ersten Regelventil (17) ausgerüsteten Rezirkulationsleitungsabschnitt (16) mit einem ersten Wasserbehältnis (10) in Verbindung steht,
- über einen weiteren, mit einem zweiten Regelventil (23) ausgerüsteten Leitungsabschnitt (25) mit einem zweiten Wasserbehältnis (6) in Verbindung steht,
- über einen dritten, mit einem dritten Regelventil (19) ausgerüsteten Leitungsabschnitt (18) mit dem Entspannungstank (22) in Verbindung steht,
- über einen vierten, mit einem vierten Regelventil (21) ausgerüsteten Leitungsabschnitt (20) ebenfalls mit dem Entspannungstank (22) in Verbindung steht,
- wobei im Betrieb der Dampferzeugungsanlage der Druck im ersten Wasserbehältnis (10) höher als der Druck im zweiten Wasserbehältnis (6) ist.

2. Anlage nach Anspruch 1, **dadurch gekennzeichnet, dass** der dritte (18) und vierte Leitungsabschnitt (20) als Abschlämmleitungsabschnitte ausgebildet sind, wobei der dritte Leitungsabschnitt (18) für einen grösseren Massenstrom und einer kleineren Druckdifferenz zwischen Abscheideflasche (13) und Entspannungstank (22) als der vierte Leitungsabschnitt (20) ausgebildet ist.

3. Verfahren zum Betrieb der Anlage nach Anspruch 1 oder 2 während einem Kaltstart bei genügender Qualität des Arbeitsmediums des Dampf-Wasserkreislaufes, **dadurch gekennzeichnet, dass** das zweite Regelventil (23) des weiteren Leitungsabschnittes (25) geöffnet wird und das erste (17), dritte (19) und vierte Regelventil (21) geschlossen werden, so dass der Wasseranteil in der Abscheideflasche (13) durch den weiteren Leitungsabschnitt (25) in das zweite Wasserbehältnis (6) abgeleitet wird.

4. Verfahren zum Betrieb der Anlage nach Anspruch 1 oder 2 zum Reinigen des Arbeitsmediums des Dampf-Wasserkreislaufes während einem Kaltstart bei ungenügender Qualität des, Arbeitsmediums des Dampf-Wasserkreislaufes, **dadurch gekennzeichnet, dass** das dritte Regelventil (19) im dritten, als Abschlämmleitung für einen grossen Massenstrom bei kleiner Druckdifferenz ausgebildeten Leitungsabschnitt (18) geöffnet wird und das erste (17), zweite (23) und vierte Regelventil (21) geschlossen werden, so dass der Wasseranteil ungenügender Qualität in der Abscheideflasche (13) durch den dritten Leitungsabschnitt (18) in den Entspannungstank (22) abgeleitet wird.

5. Verfahren zum Betrieb der Anlage nach Anspruch 1 oder 2 während einem Warmstart bei genügender Qualität des Arbeitsmediums des Dampf-Wasserkreislaufes wobei der Druck in der Abscheideflasche (13) höher als der Druck im ersten Wasserbehältnis (10) ist, **dadurch gekennzeichnet, dass** das erste Regelventil (17) im Rezirkulationsabschnitt (16) geöffnet wird und das zweite (23), dritte (19) und vierte Regelventil (21) geschlossen werden, so dass der Wasseranteil in der Abscheideflasche (13) aufgrund der Druckdifferenz zwischen derselben und dem ersten Wasserbehältnis (10) durch den Rezirkulationsleitungsabschnitt (16) in das erste Wasserbehältnis (10) strömt.

6. Verfahren zum Betrieb der Anlage nach Anspruch 1 oder 2 zum Reinigen des Dampf-Wasserkreislaufes während einem Warmstart, Voll- oder Teillastbetrieb bei ungenügender Qualität des Arbeitsmediums des Wasser-Dampfkreislaufes, **dadurch gekennzeichnet, dass** der Verdampfer (8) so beaufschlagt wird, dass Nassdampf in die Abscheideflasche (13) gelangt, und dass das vierte Regelventil (21) im vierten, als Abschlämmleitung für einen kleinen Massenstrom bei grosser Druckdifferenz ausgebildeten Leitungsabschnitt (20) geöffnet wird und das erste (17), zweite (23) und dritte Regelventil (19) geschlossen werden, so dass der Wasseranteil ungenügender Qualität in der Abscheideflasche (13) durch den vierten Leitungsabschnitt (20) in den Entspannungstank (22) abgeleitet wird.

7. Verfahren nach Anspruch 6, **dadurch gekennzeichnet, dass** das Vorhandensein von Nassdampf am Eintritt in die Abscheideflasche (13) bewirkt wird, indem die Speiseeinheit (11) derart betrieben wird, dass sie einen höheren Massenstrom als im Normalbetrieb bei gleicher Dampferzeugungsleistung liefert.

8. Verfahren nach Anspruch 6, **dadurch gekennzeichnet, dass** das Vorhandensein von Nassdampf am Eintritt in die Abscheideflasche (13) bewirkt wird, indem bei Beibehaltung der Speisung durch den Betrieb der Speiseeinheit (11) die Wärmezufuhr in den Zwangsdurchlaufdampferzeuger zurückgenommen wird.

9. Verfahren nach Anspruch 4, **dadurch gekennzeichnet, dass** der Verdampfer (8) und die Speiseeinheit (11) mit etwa 20-50 % der nominalen Wassermenge bei Vollastbetrieb betrieben werden.

10. Verfahren nach Anspruch 6, **dadurch gekennzeichnet, dass** der Verdampfer (8) und die Speiseeinheit (11) derart betrieben werden, dass der Wasseranteil am Austritt des Verdampfers (8) und/oder am Eintritt in die Abscheideflasche (13) im Bereich von 5 % bis 20 % liegt, wobei die Druckdifferenz zwischen der Abscheideflasche (13) und dem Entspannungstank (22) im Bereich von 60-180 bar liegt.

## Claims

1. Steam generating plant having a forced circulation steam generator (1), which has at least one evaporator (8), a separator (13), a blowdown tank (22) and a feed line (12), with a feed unit (11), extending to the evaporator (8), from which separator (13) a steam outlet line (14) leads away to a steam treatment station, which separator (13) is connected via a supply line to the evaporator (8), **characterized in that** the separator (13)
- is in connection with a first water tank (10) via a recirculation line section (16) equipped with a first control valve (17),
- is in connection with a second water tank (6) via a further line section (25) equipped with a second control valve (23),
- is in connection with the blowdown tank (22) via a third line section (18) equipped with a third control valve (19),
- is likewise in connection with the blowdown tank (22) via a fourth line section (20) equipped with a fourth control valve (21),
- the pressure in the first water tank (10) being higher than the pressure in the second water tank (6) during operation of the steam generating plant.

2. Plant according to Claim 1, **characterized in that** the third line section (18) and fourth line section (20) are configured as blowdown line sections, the third line section (18) being configured for a larger mass flow and a smaller pressure difference between the separator (13) and the blowdown tank (22), as compared with the fourth line section (20).

3. Method of operating the plant according to Claim 1 or 2 during a cold start with adequate quality of the working medium of the steam/water cycle, **characterized in that** the second control valve (23) of the further line section (25) is open and the first control valve (17), the third control valve (19) and the fourth control valve (21) are closed, so that the proportion of water in the separator (13) is led away through the further line section (25) into the second water tank (6).

4. Method of operating the plant according to Claim 1 or 2 in order to clean the working medium of the steam/water cycle during a cold start with inadequate quality of the working medium of the steam/water cycle, **characterized in that** the third control valve (19) in the third line section (18), which is configured as a blowdown line for a large mass flow at small pressure difference, is open and the first control valve (17), the second control valve (23) and the fourth control valve (21) are closed, so that the proportion of water of inadequate quality in the separator (13) is led away through the third line section (18) into the blowdown tank (22).

5. Method of operating the plant according to Claim 1 or 2 during a warm start with adequate quality of the working medium of the steam/water cycle, the pressure in the separator (13) being higher than the pressure in the first water tank (10), **characterized in that** the first control valve (17) in the recirculation section (16) is open and the second control valve (23), the third control valve (19) and the fourth control valve (21) are closed, so that the proportion of water in the separator (13) flows through the recirculation line section (16) into the first water tank (10) because of the pressure difference between the separator (13) and the first water tank (10).

6. Method of operating the plant according to Claim 1 or 2 in order to clean the steam/water cycle during a warm start, full-load operation or part-load operation with inadequate quality of the working medium of the water/steam cycle, **characterized in that** the evaporator (8) is acted upon in such a way that wet steam reaches the separator (13) and **in that** the fourth control valve (21) in the fourth line section (20), which is configured as a blowdown line for a small mass flow at large pressure difference, is open and the first control valve (17), the second control valve (23) and the third control valve (19) are closed, so that the proportion of water of inadequate quality in the separator (13) is led away through the fourth line section (20) into the blowdown tank (22).

7. Method according to Claim 6, **characterized in that** the presence of wet steam at the inlet to the separator (13) is effected by the feed unit (11) being operated in such a way that it supplies a higher mass flow than that in normal operation for the same steam generation delivery.

8. Method according to Claim 6, **characterized in that** the presence of wet steam at the inlet to the separator (13) is effected by the supply of heat in the forced circulation steam generator being reduced while retaining the feed by the operation of the feed unit (11).

9. Method according to Claim 4, **characterized in that** the evaporator (8) and the feed unit (11) are operated with about 20-50% of the nominal water quantity during full-load operation.

10. Method according to Claim 6, **characterized in that** the evaporator (8) and the feed unit (11) are operated in such a way that the proportion of water at the outlet from the evaporator (8) and/or at the inlet to the separator (13) lies in the range between 5% and 20%, the pressure difference between the separator (13) and the blowdown tank (22) lying in the range of 60-180 bar.

## Revendications

1. Installation de production de vapeur avec un générateur de vapeur à circulation forcée (1), qui présente au moins un évaporateur (8), une bouteille de séparation (13), une cuve de détente (22) et une conduite d'alimentation (12) avec une unité d'alimentation (11) menant à l'évaporateur (8), bouteille de séparation (13) de laquelle une conduite de sortie de vapeur (14) mène à un poste de traitement de la vapeur, bouteille de séparation (13) qui est raccordée à l'évaporateur (8) par une conduite d'arrivée, **caractérisée en ce que** la bouteille de séparation (13)
- est en communication avec un premier réservoir d'eau (10) par une partie de conduite de recirculation (16) équipée d'une première vanne de régulation (17),
- est en communication avec un second réservoir d'eau (6) par une autre partie de conduite (25) équipée d'une deuxième vanne de régulation (23),
- est en communication avec la cuve de détente (22) par une troisième partie de conduite (18) équipée d'une troisième vanne de régulation (19),
- est également en communication avec la cuve de détente (22) par une quatrième partie de conduite (20) équipée d'une quatrième vanne de régulation (21),
- dans laquelle, pendant le fonctionnement de l'installation de production de vapeur, la pression dans le premier réservoir d'eau (10) est plus élevée que la pression dans le second réservoir d'eau (6).

2. Installation suivant la revendication 1, **caractérisée en ce que** la troisième (18) et la quatrième (20) parties de conduite forment des parties de conduite de purge, la troisième partie de conduite (18) étant configurée pour un plus grand débit massique et une plus petite différence de pression entre la bouteille de séparation (13) et la cuve de détente (22) que la quatrième partie de conduite (20).

3. Procédé pour la conduite de l'installation suivant la revendication 1 ou 2 pendant un démarrage à froid avec une qualité suffisante du fluide de travail du cycle eau-vapeur, **caractérisé en ce que** la deuxième vanne de régulation (23) de l'autre partie de conduite (25) est ouverte et la première (17), la troisième (19) et la quatrième (21) vannes de régulation sont fermées, de telle manière que la fraction d'eau dans la bouteille de séparation (13) soit évacuée dans le second réservoir d'eau (6) par l'autre partie de conduite (25).

4. Procédé pour la conduite de l'installation suivant la revendication 1 ou 2 pour purifier le fluide de travail du cycle eau-vapeur pendant un démarrage à froid avec une qualité insuffisante du fluide de travail du cycle eau-vapeur, **caractérisé en ce que** la troisième vanne de régulation (19) dans la troisième partie de conduite (18) formant une conduite de purge pour un plus grand débit massique sous une plus petite différence de pression est ouverte et la première (17), la deuxième (23) et la quatrième (21) vannes de régulation sont fermées, de telle manière que la fraction d'eau de qualité insuffisante dans la bouteille de séparation (13) soit évacuée dans la cuve de détente (22) par la troisième partie de conduite (18).

5. Procédé pour la conduite de l'installation suivant la revendication 1 ou 2 pendant un démarrage à chaud avec une qualité suffisante du fluide de travail du cycle eau-vapeur, dans lequel la pression dans la bouteille de séparation (13) est plus élevée que la pression dans le premier réservoir d'eau (10), **caractérisé en ce que** la première vanne de régulation (17) dans la partie de conduite de recirculation (16) est ouverte et la deuxième (23), la troisième (19) et la quatrième (21) vannes de régulation sont fermées, de telle manière que la fraction d'eau dans la bouteille de séparation (13) s'écoule dans le premier réservoir d'eau (10) à cause de la différence de pression entre celle-ci et le premier réservoir d'eau (10), par la partie de conduite de recirculation (16).

6. Procédé pour la conduite de l'installation suivant la revendication 1 ou 2 pour la purification du cycle eau-vapeur pendant un démarrage à chaud, une marche à pleine charge ou à charge partielle avec une qualité insuffisante du fluide de travail du cycle eau-vapeur, **caractérisé en ce que** l'évaporateur (8) est alimenté de telle manière que de la vapeur humide parvienne dans la bouteille de séparation (13), et **en ce que** la quatrième vanne de régulation (21) dans la quatrième partie de conduite (20) formant une conduite de purge pour un petit débit massique sous une grande différence de pression est ouverte et la première (17), la deuxième (23) et la troisième (19) vannes de régulation sont fermées, de telle manière que la fraction d'eau de qualité insuffisante dans la bouteille de séparation (13) soit évacuée dans la cuve de détente (22) par la quatrième partie de conduite (20).

7. Procédé suivant la revendication 6, **caractérisé en ce que** la présence de vapeur humide à l'entrée dans la bouteille de séparation (13) est assurée en conduisant l'unité d'alimentation (11) de telle manière qu'elle fournisse un débit massique plus grand qu'en marche normale pour une même puissance de production de vapeur.

8. Procédé suivant la revendication 6, **caractérisé en ce que** la présence de vapeur humide à l'entrée dans la bouteille de séparation (13) est assurée en réduisant l'apport de chaleur dans le générateur de vapeur à circulation forcée tout en maintenant l'alimentation par le fonctionnement de l'unité d'alimentation (11).

9. Procédé suivant la revendication 4, **caractérisé en ce que** l'évaporateur (8) et l'unité d'alimentation (11) fonctionnent avec environ 20 - 50 % du débit d'eau nominal en marche à pleine charge.

10. Procédé suivant la revendication 6, **caractérisé en ce que** l'évaporateur (8) et l'unité d'alimentation (11) fonctionnent de telle manière que la fraction d'eau à la sortie de l'évaporateur (8) et/ou à l'entrée dans la bouteille de séparation (13) soit située dans la gamme de 5 % à 20 %, la différence de pression entre la bouteille de séparation (13) et la cuve de détente (22) se situant dans la gamme de 60 - 180 bar.
